# EUROPÄISCHE PATENTSCHRIFT

(11) **EP 0 301 413 B1**
(45) Veröffentlichungstag und Bekanntmachung des Hinweises auf die Patenterteilung: **10.11.1993**
(21) Anmeldenummer: 88111768.3
(22) Anmeldetag: 21.07.1988
(51) Int. Cl.: H01H 13/60

(54) **Elektrischer Schalter, insbesondere für Kraftfahrzeuge**
Electrical switch, especially for motor vehicles
Interrupteur électrique notamment pour véhicules automobiles

(30) Priorität: 25.07.1987 DE 3724736
(43) Veröffentlichungstag der Anmeldung: 01.02.1989
(73) Patentinhaber: SWF Auto-Electric GmbH, D-74321 Bietigheim-Bissingen (DE)
(72) Erfinder: Spazierer, Hubert, D-7120 Bietigheim-Bissingen (DE); Weber, Adam, D-7120 Bietigheim-Bissingen (DE)
(74) Vertreter: Portwich, Peter

(56) Entgegenhaltungen:
- EP-A- 0 112 483
- EP-A- 0 232 765
- DE-A- 3 625 548
- DE-B- 1 098 073
- US-A- 3 046 377
- US-A- 3 593 235

## Beschreibung

Die Erfindung bezieht sich auf einen elektrischen Schalter, der insbesondere für Kraftfahrzeuge verwendet werden soll und die Merkmale aus dem Oberbegriff des Anspruchs 1 aufweist.

Ein solcher Schalter ist z. B. aus der EP-A-112 483 bekannt. Dieser Drucktastenschalter weist einen Sockel mit Führungswänden auf, an deren Innenseiten Nuten ausgespart sind. Die Nuten weisen im oberen Bereich zwecks Montageerleichterung trichterförmige Erweiterungen auf, die durch in die Nuten hineinragende Nasen abgegrenzt sind. In diesen Nuten ist mittels Achsstummeln ein mit dem Schaltstößel vergleichbarer Schwenkschieber geführt, der aus einem Druckbügel und zwei Stößeln gebildet ist. Die erwähnten, in die Nuten hineinragenden Nasen dienen als Anschläge für die Achsstummel des Schwenkschiebers. Die Stößel des Schwenkschiebers greifen bei Beaufschlagung durch die Drucktaste wechselweise in die zugeordneten Teile der Schaltkulisse eines Kippelements ein, welches mit einem Kontaktelement zu einer um einen ortsfesten Lagersteg schwenkbaren Kontaktwippe vereinigt ist. Zwischen dem Schwenkschieber und der Kontaktwippe ist eine vorgespannte Spiral-Druckfeder angeordnet, die weitgehend in den Innenraum des Schwenkschiebers eintaucht und durch seitliche wandartige Gebilde des Schwenkschiebers quer zur Schwenkebene abgestützt werden muß.

Diese Feder erfüllt drei Funktionen zugleich, nämlich die Rückstellung von Schwenkschieber und Drucktaste nach dem Loslassen der niedergedrückten Drucktaste, die Stabilisierung des Schaltzustandes der Kontaktwippe und das Umschwenken des Schwenkschiebers in die andere Ruhestellung beim Loslassen der Drucktaste. Eine feinfühlige Anpassung der Federkraft an die lediglich für die jeweilige Funktion erforderliche Kraft ist somit nicht möglich. Für das Betätigen der Drucktaste muß also eine relativ große Kraft angewendet werden.

Durch die Verwendung nur einer Feder für die drei genannten Funktionen muß diese zwangsläufig in einer zentralen Position zwischen der Kontaktwippe und dem Schwenkschieber angeordnet sein. Deshalb muß der Schwenkschieber aus Platzgründen mindestens zwei Stößel besitzen. Durch zusätzliche Mittel müssen, bezogen auf die Schwenkebene des Schwenkschiebers, seitliche Begrenzungen für die Feder vorgesehen werden, um ein Ausweichen der vorgespannten Feder in diese Richtung zu verhindern. Entsprechend kompliziert sind dann die Form des Schwenkschiebers und der Eingriff der Drucktaste in den Schwenkschieber. Letzendlich wirkt sich diese Kompliziertheit nachteilig bezüglich einer einfachen Montage aus.

Gemäß einer Ausführungsvariante dieses bekannten Schalters sind für eine selbstklemmende Aufnahme der Federenden am Schwenkschieber und an der Kontaktwippe entsprechende Zapfen vorgesehen. Dadurch können Kontaktwippe und Feder oder Kontaktwippe, Feder und Schwenkschieber zu einer Baueinheit vormontiert werden, welche dann maschinell montierbar sein soll. Dadurch wird aber der Montageprozeß dieser Teile nicht vermieden, sondern lediglich verlagert. Es ist auch nicht auszuschließen, daß bei einer maschinellen Montage der vormontierten Baueinheit die einzelnen Teile tatsächlich unverlierbar sind oder aufgrund ihrer Beweglichkeit die Feder durch Ausknicken unbrauchbar wird.

Aus der DE-B-1 098 073 ist weiterhin ein elektrischer Tastschalter mit zwei stabilen Schaltstellungen bekannt. Dieser Schalter ist mit einem Schnappfeder-Kontakt ausgestattet, der durch eine an ihm angreifende Schaltwippe in die jeweils andere Schaltstellung bringbar ist. Die Schaltwippe ist sattelartig auf einen vom Gehäuseboden hervorstehenden, oben abgerundeten Steg aufgesetzt, wobei die beidseitigen Sattelschenkel die Schwenkbewegung der Schaltwippe begrenzen. An der Oberseite ist die Schaltwippe mit Kerben für den wechselweisen Eingriff eines mit der Drucktaste fest verbundenen Stößels ausgestattet. Der Druckknopf mit Stößel ist oberhalb des Gehäuseoberteiles in irgendeiner Führung angeordnet und mit einer konischen Spiralfeder, die koaxial den Stößel umgibt, gegen das Gehäuseoberteil abgestützt. Der Stößel wird durch den Druckknopf zentriert und durch die Feder so ausgerichtet, daß er sich stets in senkrechter Lage befindet bzw. bei einer Ablenkung durch den Eingriff in die Schaltwippe anschließend wieder zurückgestellt wird.

Dieser bekannte Tastschalter hat zwar einen vorteilhaft einfachen Aufbau, jedoch sind zum Umschalten in die jeweils andere stabile Schaltposition lange Schalthübe der Drucktaste erforderlich. Außerdem können Funktionsstörungen oder Schaltschwierigkeiten auftreten, wenn durch Formabweichungen oder Formveränderungen der Feder oder ungenaue Montage wegen zu großer Toleranzen der Stößel nicht genau auf den Scheitelpunkt des Auflagesteges der Schaltwippe ausgerichtet ist.

Der Erfindung liegt die Aufgabe zugrunde, einen elektrischen Schalter mit den Merkmalen aus dem Oberbegriff des Anspruchs 1 so weiterzuentwickeln, daß für das Umschalten in den anderen Schaltzustand ein geringer Schalthub der Drucktaste und eine geringe Kraft auf die Drucktaste erforderlich sind, daß Funktionsstörungen im Schaltbetrieb ausgeschlossen sind und daß eine einfache bzw. maschinelle Montage des Schaltstößels bzw. der den Schaltstößel enthaltenden Baueinheit möglich ist.

Diese Aufgabe wird erfindungsgemäß dadurch gelöst, daß bei einem elektrischen Schalter, der die Merkmale aus dem Oberbegriff des Anspruchs 1 aufweist, der Schaltstößel nur einen mit der Schaltwippe zusammenwirkenden Finger und daneben ein Angriffsmittel für einen federelastischen Steg der Schaltwippe besitzt. Die Schaltwippe wiederum besitzt zwischen ihren Drehzapfen neben einer zum Schaltstößel hin offenen Aufnahme für den Finger des Schaltstößels, die mit Anschlägen in Schwenkrichtung für den Finger des Schaltstößels ausgestattet ist, einen einstückig von ihr abstehenden federelastischen Steg. Dieser Steg, der als Feder wirkt, greift - von der Schwenkachse der Schaltwippe aus gesehen - jenseits der Schwenkebene des Schaltstößels an dem Angriffsmittel an. Der federelastische Steg der Schaltwippe schwenkt den Schaltstößel und damit dessen Finger bei jedem Schaltvorgang in die jeweils andere Ruhestellung.

Ein Schalter dieser Bauart benötigt für das Umschalten in den anderen Schaltzustand nur einen geringen Hub der Drucktaste, da die Umstellung des Schaltstößels in die andere Ruhestellung nicht von der Hubbewegung der Drucktaste abgeleitet wird. Die erforderliche Druckkraft auf die Drucktaste kann ebenfalls gering gehalten werden, da die verschiedenen Federn in ihrer Federkraft feinfühlig auf die geringste, für die jeweilige Funktion erforderliche Federkraft eingestellt werden kann.

Durch die unkomplizierte Gestaltung der einzelnen Bauteile und durch die Einstückigkeit des federelastischen Steges mit der Schaltwippe, an der gleichzeitig die Schnappfeder-Kontaktanordnung unverlierbar befestigt sein kann, ist eine einfache Montage bzw. die Möglichkeit zur maschinellen Montage gegeben.

Durch das Zusammenwirken des federelastischen Steges mit dem Schaltstößel in einem Angriffspunkt jenseits der Schwenkachse des Schaltstößels sind nur sehr geringe Kräfte für das Schwenken des Schaltstößels in die neue Ruheposition erforderlich. Dementsprechend gering sind die von dem federelastischen Steg zu übertragenden Kräfte und dementsprechend fein kann dieser federelastische Steg ausgebildet sein. Für die Umschaltung der Schaltwippe ist nur ein sehr kleiner Verschiebeweg des Schaltstößels erforderlich. Dadurch wird der Schalthub an der Drucktaste insgesamt verringert. Für die Lagerung des Schaltstößels genügt deshalb auch ein relativ kurzes Langloch, so daß man klein bauen kann.

Vorteilhafte Ausgestaltungen eines erfindungsgemäßen elektrischen Schalters kann man den Unteransprüchen entnehmen.

So ist es vorteilhaft, wenn das am Schaltstößel befindliche Angriffsmittel für den federelastischen Steg ein Schacht ist, in den der federelastische Steg eingreift und in dem er gleichzeitig geführt ist.

Die Verschiebbarkeit und die Verschwenkbarkeit des Schaltstößels erhält man auf einfache Weise dadurch, daß gemäß Anspruch 3 der Stößel mit Hilfe wenigstens eines Drehzapfens und wenigstens eines Langlochs gelagert ist. Befindet sich gemaß Anspruch 4 das Langloch in der Grundplatte und der Drehzapfen am Schaltstößel, so ist die Schwenkachse bezüglich des Schaltstößels fest.

Vorteilhafterweise ist der Stößel unverlierbar an der Grundplatte gehalten. Dadurch werden die Montage- und die Funktionsprüfung sehr erleichtert. Diese Unverlierbarkeit des Stößels wird bei einfacher Montage gemäß Anspruch 5 dadurch erreicht, daß das Langloch einen vorzugsweise mit einer Einführschräge versehenen Einführschlitz aufweist, dessen Breite kleiner ist als der Durchmesser des Drehzapfens.

Eventuell notwendige Rückstellfedern für den Schaltstößel kann man entsprechend Anspruch 12 platzsparend an jedem in ein Langloch ragenden Drehzapfen des Schaltstößels angreifen lassen. Auch mit einer langen Feder ist dies möglich, wenn man in der Grundplatte eine Bohrung vorsieht, die sich in Verlängerung des Langlochs erstreckt und sich zum Langloch hin öffnet.

Ein Ausführungsbeispiel eines erfindungsgemäßen elektrischen Schalters ist in den Zeichnungen dargestellt. Anhand der Figuren dieser Zeichnungen soll die Erfindung nun auch im Hinblick auf weitere vorteilhafte Ausgestaltungen näher erläutert werden.

Es zeigen:
- Figur 1: Teilschnitte durch den elektrischen Schalter in verschiedenen Ebenen und
- Figur 2: Teilschnitte durch denselben elektrischen Schalter in zu den Schnitten aus Figur 1 senkrechten Ebenen.

Das Gehäuse 10 des gezeigten elektrischen Schalters setzt sich aus einem Rahmen 11 und einer Grundplatte 12 zusammen. Die Grundplatte 12 ist mit einer Reihe von erhabenen Teilen versehen, die Lager- und Abstützfunktionen erfüllen. So ist in ihr eine Schaltwippe 13 mit Hilfe von zwei Drehzapfen 14 schwenkbar gelagert. Mit diesen Drehzapfen 14 ist die Schaltwippe 13 in zwei Nuten 15 so weit eingeführt, daß die Drehzapfen 14 jeweils einen Rastvorsprung 16 am Grunde der Nuten übersprungen haben und somit in den Nuten 15 gesichert sind.

Eine Blattfeder ist als Schnappfeder 20 mit ihrem einen Ende in die Schaltwippe 13 eingespannt, während sie sich mit ihrem anderen Ende in einer Kerbe eines Metallblechs 21 abstützt. Der Abstand zwischen der Lagerachse der Schaltwippe 13 und dem Metallblech 21 und die Länge der Blattfeder 20 sind so aufeinander abgestimmt, daß die Blattfeder gebogen sein muß und die Schaltwippe 13 nach einer Umschaltung in der jeweils erreichten Endposition hält. Mit der Schnappfeder 20 ist einstückig eine bewegliche Kontaktzunge 22 mit einer Kontaktperle 23 ausgebildet, die wechselweise mit zwei an der Grundplatte 12 gehaltenen Festkontakten 24 und 25 zusammenwirkt.

In denselben sich von der Grundplatte erhebenden Säulen 30 und 31, die mit den Nuten 15 versehen sind, befindet sich oberhalb einer Nut 15 jeweils ein Langloch 32, dessen Längsrichtung mit der Längsrichtung der Nuten 15 übereinstimmt und das sich nach oben hin in einem mit einer Einführschräge 33 versehenen Einführschlitz 34 nach außen öffnet. Die Breite des Einführschlitzes 34 ist kleiner als die Breite des jeweiligen Langlochs 32.

Außerdem durchdringen die Langlöcher 32 die Säulen 30 und 31 auf deren gesamter Breite, so daß die beiden Säulen im Bereich der Langlöcher 32 eine wäscheklammerartige Form besitzen. Allerdings sind die beiden Länglöcher 32 nach außen zum Rahmen 11 hin jeweils durch ein in der Grundplatte 12 steckendes, diese durchdringendes und außen einen Flachstecker bildendes Metallblech 35 verschlossen.

Ein Schaltstößel 40 greift mit zwei Zapfen 41, deren Durchmesser der Breite der Langlöcher 32 entspricht, in diese ein und ist somit so gelagert, daß er in Längsrichtung der Langlöcher 32 verschoben, zugleich aber auch verschwenkt werden kann. Bei einer Verschwenkung des Schaltstößels 40 wird seine Schwenkachse durch die Achse der Zapfen 41 gebildet, so daß sie gegnüber dem Schaltstößel 40 fest ist. Zur Montage des Schaltstößels 40 werden die Zapfen 41 durch die Einführschlitze 34 in die Langlöcher 32 hineingedrückt. Dabei weiten sich die Einführschlitze 34 auf. Danach sind die Zapfen 41 und damit der Schaltstößel 40 in den Langlöchern 32 und damit an der Grundplatte 12 gesichert, da die Breite der Einführschlitze 34 kleiner ist als der Durchmesser der Zapfen 41. Der Abstand der Stirnseiten 42 der beiden Zapfen entspricht in etwa dem Abstand der einander zugewandten Seitenflächen der Metallbleche 35, so daß der Schaltstößel 40 in Richtung der Achse der Zapfen 41 nur geringes Spiel hat.

An der dem Einführschlitz 34 gegenüberliegenden Seite öffnet sich in jedes Langloch 32 eine Bohrung 45, in die eine Schraubendruckfeder 46 eingelegt ist. Im Innern einer jeden Schraubendruckfeder 46 verläuft ein Dorn 47, der mit einer Platte 48 zwischen der Schraubendruckfeder und dem Zapfen 41 liegt. In einem in den Figuren gezeigten Ruhezustand des Schaltstößels 40 drücken die Schraubendruckfedern 46 die Zapfen 41 an das obere Ende der Langlöcher 32. In diesem Zustand haben die Dorne 47 einen Abstand vom Boden der Bohrungen 45, so daß sie eine Bewegung des Schaltstößels 40 nach unten nicht behindern.

Der eine Drehzapfen 41 des Schaltstößels 40 erstreckt sich vom Langloch 32 aus weit nach innen, wo an ihn ein Finger 49 angeformt ist, der in eine zum Schaltstößel 40 hin offene Aufnahme 50 der Schaltwippe 13 hineinragt, die in Schwenkrichtung des Schaltstößels 40 mit zwei Anschlägen 51 versehen und deren Boden 52 leicht satteldachartig geformt ist. Neben der Aufnahme 50 besitzt die Schaltwippe 13 einen sich über die Achse der Drehzapfen 41 des Schaltstößels 40 hinaus erstreckenden, federelastischen Steg 60, der innerhalb eines Schachtes 61 - von der Schwenkachse der Schaltwippe 13 aus betrachtet - jenseits der Achse der Drehzapfen 41 am Schaltstößel 40 angreift. Wie man deutlich aus Figur 1 erkennt, verschwenkt der Steg 60 den Schaltstößel 40 jeweils so, daß dieser in einer Endlage der Schaltwippe 13 an einem Anschlag 51 der Aufnahme 50 der Schaltwippe 13 anliegt.

Am Rahmen 11 des Gehäuses 10 ist eine Drucktaste 65 innerhalb einer begrenzten Strecke geradlinig verschiebbar geführt. In den Figuren nicht näher dargestellte Rückstellfedern sorgen dafür, daß die Drucktaste nach einer Betätigung wieder in die in den Figuren gezeigte Position zurückkehrt. An die Drucktaste ist ein Stift 66 angeformt, der durch eine Zwischendecke 67 des Rahmens 11 hindurch in der Ruhestellung der Drucktaste 65 und des Schaltstößels 40 bis knapp vor diesen reicht. Er kann den Schaltstößel 40 am Außenumfang des einen sich weit nach innen erstreckenden Drehzapfens 41 genau über dem Finger 49 beaufschlagen. Somit wird eine über die Drucktaste 65 eingeleitete Kraft über den Stift 66 und den Finger 49 des Schaltstößels 40 direkt ohne Kippmomente übertragen.

Wird ausgehend von den in den Figuren gezeigten Positionen die Drucktaste 65 niedergedrückt, so wird über den Stift 66 der Schaltstößel 40 mitgenommen. Dessen Finger 49 verbleibt am Anschlag 51 der Aufnahme 50 der Schaltwippe 13 und verschwenkt letztere - nach Figur 1 betrachtet - im Uhrzeigersinn. Die Schnappfeder 20 krümmt sich S-förmig, bis ihr Totpunkt überwunden ist, und stellt dann die Schaltwippe 13 schlagartig in die andere Endlage um. Wird dann die Drucktaste 65 losgelassen, kehrt der Schaltstößel 40 mit seinen Drehzapfen 41 an das obere Ende der Langlöcher 32 zurück und wird dabei von dem Steg 60 der Schaltwippe 13 im Uhrzeigersinn so weit verschwenkt, bis er am anderen Anschlag 51 der Aufnahme 50 der Schaltwippe 13 anliegt.

## Patentansprüche

1. Elektrischer Schalter, insbesondere für Kraftfahrzeuge, mit einem Gehäuse (10), zu dem eine Grundplatte (12) gehört, mit einer Drucktaste (65), die gegenüber dem Gehäuse (10) vorzugsweise linear bewegbar ist, mit einem Schaltstößel (40), der mittels mindestens eines Drehzapfens (41) und mindestens eines Langloches (32) in der Grundplatte (12) gelagert und mit der Drucktaste (65) verschiebbar und dieser gegenüber verschwenkbar ist, und mit einer Schaltwippe (13), die unterhalb des Schaltstößels (40) in der Grundplatte (12) schwenkbar gelagert und über die Drucktaste (65) und den Schaltstößel (40) wechselweise zwischen zwei Endlagen hin- und herschwenkbar ist und dabei eine bewegliche Kontaktbrücke, insbesondere eine Schnappfeder (20), steuert und mit einer Feder, die mit dem Schaltstößel (40) und mit der Schaltwippe (13) in Wirkverbindung steht und die - von der Schwenkachse der Schaltwippe (13) aus gesehen - jenseits der Schwenkachse des Schaltstößels (40) angreift und die Ruhestellung des Schaltstößels (40) zumindest hinsichtlich der Schwenklage bestimmt, dadurch gekennzeichnet, daß der Schaltstößel (40) mit nur einem mit der Schaltwippe (13) zusammenwirkenden Finger (49) ausgestattet ist, daß die Feder als ein federelastischer Steg (60) ausgebildet ist, daß der Schaltstößel (40) neben dem Finger (49) ein Angriffsmittel für den federelastischen Steg (60) der Schaltwippe (13) besitzt, daß die Schaltwippe (13) zwischen ihren Drehzapfen (14) neben einer zum Schaltstößel (40) hin offenen Aufnahme (50) mit Anschlägen (51) für den Finger (49) des Schaltstößels (40) den einstückig von ihr abstehenden federelastischen Steg (60) besitzt, der mit dem Angriffsmittel am Schaltstößel (40) zusammenwirkt.

2. Elektrischer Schalter nach Anspruch 1, dadurch gekennzeichnet, daß das Angriffsmittel für den federelastische Steg (60) der Schaltwippe (13) ein Schacht (61) ist, der neben dem Finger (49) am Schaltstößel (40) ausgebildet ist.

3. Elektrischer Schalter nach Anspruch 1 oder 2, dadurch gekennzeichnet, daß sich das Langloch (32) in der Grundplatte (12) und der Drehzapfen (41) am Schaltstößel (40) befindet.

4. Elektrischer Schalter nach einem der Ansprüche 1 bis 3, dadurch gekennzeichnet, daß der Schaltstößel (40) unverlierbar an der Grundplatte (12) gehalten ist.

5. Elektrischer Schalter nach Anspruch 4, dadurch gekennzeichnet, daß das Langloch (32) einen vorzugsweise mit einer Einführschräge (33) versehenen Einführschlitz (34) aufweist, dessen Breite kleiner ist als der Durchmesser des Drehzapfens (41).

6. Elektrischer Schalter nach einem der vorhergehenden Ansprüche, dadurch gekennzeichnet, daß das Langloch (32) in Richtung senkrecht zur Bewegungsebene des Schaltstößels (40) durch eine Wand (30, 31) der Grundplatte (12) hindurchgeht und daß ein in der Grundplatte (12) befestigtes Flachmetallstück (35) oder ein Rahmen des Gehäuses das Langloch (32) an der dem Schaltstößel (40) abgewandten Seite verschließt

7. Elektrischer Schalter nach, einem der vorhergehenden Ansprüche, dadurch gekennzeichnet, daß der Schaltstößel (40) mit einem Finger (49) an der Schaltwippe (13) angreift und daß der Schaltstößel (40) von der Drucktaste (65) bezüglich einer durch die Mitte des Fingers (49) gehenden und senkrecht auf der Schwenkachse stehenden Ebene symmetrisch beaufschlagbar ist.

8. Elektrischer Schalter nach einem der vorhergehenden Ansprüche, dadurch gekennzeichnet, daß der Schaltstößel (40) über einen Stift (66) der Drucktaste (65) vorzugsweise in der Mittelebene des Fingers (49) beaufschlagbar ist.

9. Elektrischer Schalter nach einem der vorhergehenden Ansprüche, dadurch gekennzeichnet, daß sich ein Drehzapfen (41) des Schaltstößels (40) in Richtung seiner Achse soweit vom entsprechenden Langloch (32) der Grundplatte (12) wegerstreckt, daß er von der Drucktaste (65) beaufschlagbar ist.

10. Elektrischer Schalter nach einem der vorhergehenden Ansprüche, dadurch gekennzeichnet, daß eine Schnappfeder (20), mit der ein beweglicher Kontakt (23) gekoppelt ist, an der Schaltwippe (13) und an einer gehäusefesten Lagerstelle (21) abgestützt ist.

11. Elektrischer Schalter nach einem der vorhergehenden Ansprüche, dadurch gekennzeichnet, daß sich an jedem Drehzapfen (41) des Schaltstößels (40) eine Rückstellfeder (46) abstützt.

12. Elektrischer Schalter nach Anspruch 11, dadurch gekennzeichnet, daß die Rückstellfeder (46) in einer in Verlängerung des Langlochs (32) liegenden und sich zum Langloch (32) hin öffnenden Bohrung (45) der Grundplatte (12) geführt ist und innerhalb des Langlochs (32) am Drehzapfen (41) des Schaltstößels (40) anliegt.

13. Elektrischer Schalter nach Anspruch 11 oder 12, dadurch gekennzeichnet, daß innerhalb der Rückstellfeder (46) ein Dorn (47) verläuft, der mit einer Platte (48) zwischen der Rückstellfeder (46) und dem Drehzapfen (41) liegt.

## Claims

1. An electric switch, especially for motor vehicles with a housing (10) comprising a base plate (12), with a push-button (65) which is movable preferably in linear direction with respect to the housing (10), with a switching tappet (40) which is mounted in the base plate (12) by means of at least one pivot pin and at least one elongated hole (32) and which is movable via the push-button (65) and swivellable with respect to said push-button (65) and with a switching rocker (13), which is rotatably mounted beneath the switching tappet (40) in the base plate (12), which can in turns be moved to and fro between two end positions via a push-button (65) and the switching tappet and which thereby controls a movable bridging contact, especially a snap-action spring (20) and with a spring which cooperates with the switching tappet (40) and with the switching rocker (13) and which acts beyond the swivelling axis of the switching tappet (40) - from the point of view of the swivelling axis of the switching rocker (13) - and which determines the rest position of the switching tappet (40) at least with regard to the swivelling position, characterized in that the switching tappet (40) is only provided with one finger (49) cooperating with the switching rocker (13), the spring has the form of a resilient web (60), the switching tappet (40) situated next to the finger comprises an acting device for the resilient web (60) of the switching rocker (13), the switching rocker (13) comprises between its pivot pins (14) situated next to a projection (50), which is open towards the switching tappet (40) provided with stops (51) for the finger (49) of the switching tappet (40), the resilient web (60) integrally extending the switching rocker (13), which web cooperates with the acting device at the switching tappet (40).

2. An electric switch according to claim 1, characterized in that the acting device for the resilient web (60) of the switching rocker (13) is a gap (61), which is developed next to the finger (49) at the switching tappet (40).

3. An electric switch according to claims 1 or 2, characterized in that the elongated hole (32) is situated in the base plate (12) and the pivot pin (41) at the switching tappet (40).

4. An electric switch according to one of the preceding claims 1 to 3, characterized in that the switching tappet (40) is held on the base plate so that it cannot be lost.

5. An electric switch according to claim 4, characterized in that the elongated hole (32) has an inserting slot (34) preferably provided with an inserting inclination (33), the width of which inserting slot is smaller than the diameter of the pivot pin (41).

6. An electric switch according to one of the preceding claims, characterized in that the elongated hole (32) projects through a wall (30, 31) of the base plate (12) in perpendicular direction to the motion plane of the switching tappet (40) and that a piece of plane metal (35) fixed into the base plate (12) or a frame of the housing closes the elongated hole (32) on the the side turned away from the switching tappet (40).

7. An electric switch according to one of the preceding claims, characterized in that the switching tappet (40) acts upon the switching rocker (13) by means of a finger (49) and that the switching tappet (40) can symmetrically be acuated by the push-button (65) with respect to a plane which extends through the middle of the finger (49) and is perpendicular to the swivelling axis.

8. An electric switch according to one of the preceding claims, characterized in that the switching tappet (40) can be actuated via a pin (66) of the push-button (65) preferably in the middle plane of the finger (49).

9. An electric switch according to one of the preceding claims, characterized in that a pivot pin (41) of the switching tappet (40) extends in the direction of its axis from the respective elongated hole (32) of the base plate (12) to such an extent that it can be actuated by the push-button (65).

10. An electric switch according to one of the preceding claims, characterized in that a snap-action spring (20), which a movable contact (23) is coupled to, is supported on the switching rocker (13) and on a bearing (21) fixed to the housing.

11. An electric switch according to one of the preceding claims, characterized in that a compression spring (46) is supported on each pivot pin (41) of the switching tappet (40).

12. An electric switch according to claim 13, characterized in that the compression spring (46) is guided in a bore (45) of the base plate (12), which bore is located in prolongation of the elongated hole (32) and opens towards the elongated hole (32), and touches the pivot pin (41) of the switching tappet (40) inside the elongated hole (32).

13. An electric switch according to claim 11 or 12, characterized in that there is a spike (47) inside the compression spring (46), which spike is - together with a plate - between the compression spring (46) and the pivot pin (41)

## Revendications

1. Interrupteur électrique, notamment pour des véhicules automobiles, comportant un boîtier (10), dont fait partie une plaque de base (12), un bouton-poussoir (65), qui est déplaçable, de préférence linéairement, par rapport au boitier (10), un poussoir de commutation (40), qui est monté à l'aide d'au moins un tourillon (41) et d'au moins un trou allongé (32) dans la plaque de base (12) et peut être déplacé au moyen du bouton-poussoir (65) et peut basculer par rapport à ce dernier, et une bascule de commutation (13), qui est montée basculante au-dessous du poussoir de commutation (40) dans la plaque de base (12) et peut être basculée en va-et-vient alternativement entre deux positions d'extrémité, par l'intermédiaire du bouton-poussoir (65) et du poussoir de commutation (40), et commande un pont de contact mobile, notamment un ressort à déclic (20), et un ressort, qui coopère avec le poussoir de commutation (40) et avec la bascule de conmutation (13) et qui est accroché - lorsqu'on regarde à partir de l'axe de basculement de la bascule de commutation (13) - de l'autre côté de l'axe de pivotement du poussoir de commutation (40) et détermine la position de repos du poussoir de commutation (40) au moins en ce qui concerne la position de pivotement, caractérisé en ce que le poussoir de commutation (40) est équipé d'un seul doigt (49) qui coopère avec la bascule de commutation (13), que le ressort est agencé sous la forme d'une barrette (60) présentant l'élasticité d'un ressort, que le poussoir de commutation (40) comporte, en dehors du doigt (49), un moyen d'accrochage pour la barrette (60), qui présente l'élasticité d'un ressort, de la bascule de commutation (13), que la bascule de commutation (13) possède, entre ses tourillons (14), en dehors d'un évidement (50) ouvert en direction du poussoir de commutation (40) et équipé de butées (51) pour le doigt (42) du poussoir de commutation (40), la barrette (60) qui possède l'élasticité d'un ressort et fait saillie d'un seul tenant à partir de la bascule et coopère avec le moyen d'accrochage situé sur le poussoir de commutation (40).

2. Interrupteur électrique selon la revendication 1, caractérisé en ce que le moyen d'accrochage pour la barrette (60), qui présente l'élasticité d'un ressort, de la bascule de commutation (13) est un logement (61) qui est formé à côté du doigt (49) sur le poussoir de commutation (40).

3. Interrupteur électrique selon la revendication 1 ou 2, caractérisé en ce que le trou allongé (32) est situé dans la plaque de base (12) et que le tourillon (41) est situé sur le poussoir de commutation (40).

4. Interrupteur électrique selon l'une des revendications 1 à 3, caractérisé en ce que le poussoir de commutation (40) est maintenu d'une manière imperdable sur la plaque de base (12).

5. Interrupteur électrique selon la revendication 4, caractérisé en ce que le trou allongé (32) possède une fente d'introduction (34), qui de préférence est équipée d'un biseau d'introduction (33) et dont la largeur est inférieure au diamètre du tourillon (41).

6. Interrupteur électrique suivant l'une des revendications précédentes, caractérisé par le fait que le trou allongé (32) traverse, dans une direction perpendiculaire au plan de déplacement du poussoir de commutation (40), une paroi (30, 31) de la plaque de base (12), et qu'une pièce métallique plate (35) fixée dans la plaque de base (12) ou un cadre du boîtier ferme le trou allongé (32) sur le côté tourné à l'opposé du poussoir de commutation (40).

7. Interrupteur électrique selon l'une des revendications précédentes, caractérisé en ce que le poussoir de commutation (40) attaque par un doigt (49) la bascule de commutation (13) et que le poussoir de commutation (40) peut être chargé symétriquement par rapport à un plan passant par le centre du doigt (49) et perpendiculaire à l'axe de basculement.

8. Interrupteur électrique selon l'une des revendications précédentes, caractérisé en ce que le poussoir de commutation (40) peut être chargé par l'intermédiaire d'une tige (66) du bouton-poussoir (65), de préférence dans le plan médian du doigt (49).

9. Interrupteur électrique selon l'une des revendications précédentes, caractérisé en ce qu'un tourillon (41) du poussoir de commutation (40) s'étend dans la direction de son axe, à partir du trou allongé correspondant (32) de la plaque de base (12), au point qu'il peut être chargé par le bouton-poussoir (65).

10. Interrupteur selon l'une des revendications précédentes, caractérisé en ce qu'un ressort à déclic (20), auquel est accouplé un contact mobile (23), prend appui sur la bascule de commutation (13) et sur un point d'appui (21) solidaire du boîtier.

11. Interrupteur selon l'une des revendications précédentes, caractérisé en ce qu'un ressort de rappel (46) prend appui sur chaque tourillon (41) du poussoir de commutation (40).

12. Interrupteur électrique selon la revendication 11, caractérisé en ce que le ressort de rappel (46) est guidé dans un perçage (45) de la plaque de base (12), qui est situé dans le prolongement du trou allongé (32) et s'ouvre en direction de ce trou allongé (32), et s'applique à l'intérieur du trou allongé (32), contre le tourillon (41) du poussoir de commutation (40).

13. Interrupteur électrique selon la revendication 11 ou 12, caractérisé en ce qu'à l'intérieur du ressort de rappel (46) s'étend une broche (47), dont une plaque (48) est située entre le ressort de rappel (46) et le tourillon (41).
